# FASCICULE DE BREVET EUROPEEN

(11) **EP 0 006 433 B1**
(45) Date de publication et mention de la délivrance du brevet: **27.01.1982**
(21) Numéro de dépôt: 79101417.8
(22) Date de dépôt: 09.05.1979
(51) Int. Cl.: B22D 11/16, B22D 11/10, B22D 41/10, G05G 7/02

(54) **Dispositif de réglage du débit d'un répartiteur dans une installation de coulée continue**
Vorrichtung für die Steuerung des Metallausflusses aus einem Verteilergefäss zu einer Stranggiesskokille
Device for commanding the flow of molten metal from a tundish into a continuous casting mould

(30) Priorité: 28.06.1978 FR 7819391
(43) Date de publication de la demande: 09.01.1980
(73) Titulaire: SOCIETE DES ACIERS FINS DE L'EST Société Anonyme française, F-57301 Hagondange (FR)
(72) Inventeur: Becus, Robert, F-57640 Ennery (FR)
(74) Mandataire: Casalonga, Axel

## Description

L'invention concerne le réglage du débit de métal en fusion contenu dans un répartiteur de coulée continue, ou panier, et s'écoulant dans une lingotière de solidification du métal.

Il est connu de régler ce débit au moyen d'éléments réfractaires tampon-busette. Le tampon, placé à l'extrémité d'une quenouille, obture plus ou moins l'orifice de la busette, par le réglage de la levée de la quenouille. Cette levée s'obtient par l'action d'un organe de commande fixé au répartiteur et relié à la quenouille.

L'action sur l'organe de commande peut être manuelle, mais il est connu également de l'automatiser par un dispositif de détection de niveau de remplissage de la lingotière. Un tel circuit de réglage, en bouche fermée, peut être réalisé avec l'utilisation de sources radioactives convenablement disposées mais qui présentent un certain nombre d'inconvénients d'emploi. Un circuit en boucle fermée, basé sur la détection des rayonnements émis par le métal liquide de la lingotière, et expérimenté industriellement sur l'installation de coulée continue de la demanderesse conjointement à la commande mécanique object de l'invention, supprime ces inconvénients, présente un fonctionnement parfaitement fiable, et assure une stabilité remarquable du niveau dans la lingotière. Ce résultat est obtenu même dans le cas où l'on utilise des tubulures de protection du jet de métal liquide s'écoulant entre répartiteur et lingotière, conjointement à des laitiers synthétiques de couverture du ménisque de métal liquide dans la lingotière.

Il est de plus connu de concevoir le répartiteur de manière qu'il puisse être levé, abaissé, déplacé latéralement ou basculé, pour parer aux aléas du processus de coulée, ou aux nécessités de débuts et de fins de coulée. Ceci exige des liaisons facilement détachables entre les parties de commande attachées au répartiteur et celles reliées aux organes de commande, manuelle ou automatique.

Pour permettre à la fois une commande manuelle à distance, par exemple en début et fin de coulée ou en cas d'incident, et l'asservissement au détecteur de niveau de la lingotière pour la marche normale, l'état de la technique impose donc
- soit que l'organe actif vérin ou servomoteur, soit fixé à dèmeure sur le répartiteur, avec découplage de son alimentation, par exemple électrique ou hydraulique, ce qui entraine que cet organe actif soit exposé à une température élevée et à des projections de métal en fusion,
- soit que l'organe actif soit situé à distance et relié au répartiteur par un organe de transmission mécanique tel qu'un flexible, comme dans le document DE-A-1 935 782, ce qui rend alors très difficile le découplage de la commande à distance, et même de la commande manuelle locale, ce qui explique qu'aucun découplage n'ait été prévu sur ce document.

Le but de l'invention est d'améliorer la fiabilité de l'installation complète, d'une part en n'exposant pas inutilement un organe actif délicat à proximité immédiate de la coulée, et d'autre part en faisant en sorte que si néanmoins un incident se produit sur un répartiteur on puisse l'évacuer rapidement.

La présente invention concerne un dispositif de réglage du débit d'un répartiteur dans une installation de coulée continue par asservissement au niveau du bain de métal dans la lingotière réceptrice par l'intermédiaire d'un dispositif optique électronique connu actionnant un vérin d'asservissement avec commande manuelle en parallèle, caractérisé par le fait qu'il comporte:
a) sur chaque répartiteur un mécanisme de manoeuvre du bouchon relativement simple et purement mécanique.
b) à un endroit proche du poste de coulée, un poste de commande de proximité purement mécanique,
c) à une certaine distance du précédent un pupitre de commande à distance comportant à la fois la commande manuelle et la commande par vérin d'asservissement agissant par l'intermédiaire d'une même transmission mécanique à distance sur le poste de commande de proximité,
d) une commande manuelle supplémentaire de secours disposée pour agir directement sur le poste de commande de proximité, enfin
e) un organe mécanique assurant à la fois
   - la transmission au mécanisme de manoeuvre du mouvement produit au poste de commande de proximité par ledit vérin, par ladite commande manuelle à distance ou par ladite commande manuelle de secours selon le cas,
   -l'accouplement et le désaccouplement rapide des deux ensembles reliés par cette transmission.

D'autres particularités de l'invention apparaissent dans la description qui va suivre d'un mode de réalisation pris comme exemple et représenté sur le dessin annexé, sur lequel la figure unique représente, en élévation avec coupe partielle, l'ensemble du dispositif.

On voit sur la figure un répartiteur de coulée 1 avec son trou de coulée 2 destiné à alimenter une lingotière 3, ce trou de coulée étant fermé par une quenouille 4 dont l'extrémité supérieure est réunie par une traverse 5 à une crémaillère 6 coulissant dans un support 7 solidaire de la structure du répartiteur 1. Sur cette crémaillère agit un pignon 8 calé sur le même arbre qu'une manivelle 9 à maneton 10.

La manivelle (9) à maneton (10), le pignon (8), le support (7), le crémaillère (6), le traverse (5) et la quenouille (4) constituent un mécanisme (11) appellé par le suite poste de cailée.

Tout près de ce pose de coulée 11 se trouve un poste de commande de proximité 12 qui comporte un premier levier 13 et un deuxième levier 14 articulés tous les deux sur le même axe fixe 15, ces deux leviers pouvant être couplés entre eux ou découplés à volonté par la mise en place ou le retrait d'une broche 16. Une bielle de commande 17 de longueur réglable est articulée à une extrémité en un point 18 du levier 13 tandis que son autre extrémité 19, en forme de fourche à ouverture latérale, peut venir s'accrocher sur le maneton 10 de la manivelle 9. L'extrémité 20 du second levier 14 est réunie par une biellette 21 à un dispositif coulissant 22 actionné par une commande à billes sous gaine 23, à partir d'un pupitre de commande à distance 24, dans lequel l'autre extrémité de la commande à billes 23 est fixée à un autre dispositif coulissant 25. Ce dernier est couplé par une autre biellette 26 à un troisième levier 27 articulé en un point fixe 28 en même temps qu'un quatrième levier 29.

Le troisième levier 27 peut être actionné lui-même au moyen d'une articulation latérale 30, et par l'intermédiaire d'une biellette 31, à partir d'un levier de commande manuel 32 pivotant autour d'un axe fixe 33 et contenant l'articulation 34 de l'autre extrémité de la biellette 31. En même temps, un contrepoids 35 agit sur le levier 32 de commende manuelle.

D'autre part, sur l'extrémité 36 du quatrième levier 29 s'articule l'extrémité d'un vérin électrique 37 lui-même articulé en un point fixe 38. Un embrayage électromagnétique 39 permet d'accoupler le troisième levier 27 avec le quatrième levier 29.

Enfin, le dispositif se complète avantageusement par une commande de secours constituée par un levier 40 qui est fixé dans le prolongement du premier levier 13.

Après mise en place du répartiteur, il suffit d'accrocher la biellette réglable 17 sur son maneton 10. Lorsque le répartiteur a été rempli de métal, l'opération de coulée peut commencer par une action manuelle sur la commande 32 qui assure librement la transmission du mouvement, l'embrayage 39 étant à ce moment non excité. On peut ensuite assurer la régulation automatique à partir du dispositif optique électronique usuel, non représenté, en couplant celui-ci avec le moteur du vérin électrique 37 et en alimentant en même temps l'excitation de l'embrayage électromagnétique 39. Le vérin 37 assure par conséquent la commande du mouvement de la quenouille 4 en même temps que le déplacement du levier 32.

L'ensemble du pupitre de commande 24 avec ses parties délicates, notamment le vérin électrique, la commande manuelle et le contrepoids se trouve à distance du métal en fusion. Il en résulte une plus grande sécurité pour le personnel lors de la mise en marche et également une meilleure conservation du matériel.

Toutefois, en cas de panne du dispositif électronique ou du vérin 37, l'embrayage 39 est automatiquement débrayé et l'on peut reprendre la commande manuelle au moyen du levier 32. Dans le cas ou même la commande à distance 23, ou encore ses leviers ou ses biellettes de transmission se trouveraient bloqués, on pourrait alors immédiatement retirer la broche 16 et continuer à coulér en agissant à la main sur la commande de secours 40.

Enfin, en cas d'incident nécessitant l'évacuation d'urgence du répartiteur., la biellette 17 est découplée du maneton 10. Ce ci libère le répartiteur de toute liaison, tout en assurant la fermeture de la busette; le système tamponquenouille venant l'obturer sous l'action de son propre poids.

## Revendications

1. Dispositif de réglage du débit d'un répartiteur dans une installation de coulée continue par asservissement au niveau du bain de métal dans la lingotière réceptrice par l'intermédiaire d'un dispositif optique électronique connu actionnant un vérin d'asservissement avec commande manuelle en parallèle, caractérisé par le fait qu'il comporte:
a) sur le répartiteur un mécanisme (11), de manoeuvre du bouchon purement mécanique,
b) à un endroit proche du poste de coulée (11), un poste de commande de proximité (12), purement mécanique,
c) eloigné du précédent, un pupitre de commande à distance (24) comportant à la fois la commande manuelle (32) et la commande par vérin d'asservissement (37) agissant par l'intermédiaire d'une même transmission mécanique à distance (23) sur le poste de commande à proximité (12),
d) une commande manuelle supplémentaire de secours (40) disposée pour agir directement sur le poste de commande à proximité (12), enfin
e) un organe mécanique (17) assurant à la fois
- la transmission au mécanisme de manoeuvre (11) du mouvement produit au poste de commande à proximité (12) par ledit vérin (37), par ladite commande manuelle à distance (32) ou par ladite commande manuelle de secours (40) selon le cas,
- l'accouplement et le désaccouplement rapide des deux ensembles (11, 12) reliés par cette transmission.

2. Dispositif selon la revendication 1, caractérisé par le fait
-que ledit mécanisme de manoeuvre (11) comporte un dispositif à pignon (8) et crémaillère (6) verticale, ladite crémaillère (6) étant connectée au moyen d'une traverse (5) à la quenouille (4) constituant ledit bouchon tandis que ledit pignon (8) est solidaire d'une manivelle (9) à maneton de commande (10),
-que le poste de commande à proximité (12) agit par l'intermédiaire d'un levier (13) comportant un point d'articulation (18),
-enfin que ledit organe mécanique (17) assurant à la fois la transmission et l'accouplement est constitué par une biellette (17) de longueur réglable dont une première extrémité s'articule de manière ordinaire sur ledit point d'articulation (18) et dont une seconde extrémité en, forme de fourche (19) à ouverture latérale, s'articule sur ledit maneton de commande (10) de manière à assurer normalement la transmission entre ledit maneton (10) et ledit point d'articulation (18), tandis que le désaccouplement, est assuré par pivotement de la biellette (17) autour du point d'articulation (18) et séparation entre ladite seconde extrémité en forme de fourche (19) et ledit maneton de commande (10) grâce à ladite ouverture latérale.

3. Dispositif selon la revendication 2, caractérisé par le fait que le poste de commande de proximite (12) comporte un premier levier (13) et un deuxième levier (14) articulés autour du même axe (15) et couplables entre eux par un dispositif d'accouplement mécanique (16), le premier levier (13) comportant le point d'articulation (18) de ladite première extrémité de la biellette (17) tandis qu'un prolongement (40) du premier levier (13) constitue la commande de secours, que le que le pupitre de commande (24) comporte un troisième (27) et un quatrième (29) leviers articulés autour du même axe (28) et couplables entre eux par un embrayage électromagnétique (39), le troisième levier (27) étant connecté mécaniquement au deuxième levier (14) par l'intermédiaire d'une transmission à distance à billes (23) au moyen des pièces coulissantes d'extrémité (25, 22) et des biellettes (26, 21 en même temps que ce troisième levier (27) est connecté à un levier de commande manuel principal (32) et à un contrepoids (35) d'équililbrage de la quenouille (4), et que le quatrième levier (29) est actionné par un vérin électrique (37), alimenté par ledit dispositif électronique et dont la mise en fonction, simultanément à l'excitation dudit embrayage électromagnétique (39), permet d'opérer la régulation à distance du niveau de bain de métal dans une lingotière réceptrice (3).

## Patentansprüche

1. Vorrichtung zum Regeln des Ausflusses aus dem Verteilergefäß einer Stranggießanlage durch Steuerung des Metallspiegels in dem Aufnahmekristallisator unter Anwendung einer an sich bekannten, einen Steuerzylinder betätigenden optoelektronischen Vorrichtung mit parallelaufender Handbettätigung, dadurch gekennzeichnet, daß vorgesehen sind:
a) an dem Verteilergefäß eine rein mechanisch arbeitende Vorrichtung (11) zum Betätigen des Stopfens;
b) an einer in der Nähe der Gießstation (11) liegenden Stelle ein rein mechanisch arbeitender Nahsteuerstand (12);
c) in Abstand von dem genannten Nahsteuerstand ein Fernsteuerstand (24), der gleichzeitig eine Handbedienung (32) sowie eine Bedienung durch Steuerzylinder (37) aufweist, die über ein und dieselbe Fernübertragungsmechanik (23) auf den Nahsteuerstand (12) einwirken;
d) eine zusätzliche, von Hand zu bedienende Hilfssteuerung (40), mit der unmittelbar auf den Nahsteuerstand (12) eingewirkt werden kann, und schließlich
e) ein mechanisches Element (17), das folgendes gleichzeitig bewirkt:
-die Übertragung der Bewegung, die auf den Nahsteuerstand (12) je nach den Umständen durch den Steuerzylinder (37), durch die Fernbedienung (32) von Hand oder durch die Hilfssteuerung (40) von Hand ausgeübt wird, auf die Betätigungsvorrichtung (11).
-das Schnellkuppeln und Schnellentkuppeln der beiden durch diese Übertragung miteinander verknüpften Anlagenteile (11, 12).

2. Vorrichtung nach Anspruch 1, dadurch gekennzeichnet,
-daß die Betätigungsvorrichtung (11) ein Element mit Ritzel (8) und Vertikalzahnstange (6) aufweist, die über einen Querträger (5) an die Stopfenstange (4) angeschlossen ist, die den genannten Stopfen bildet, während das Ritzel (8) mit einer Kurbel (9) mit Betätigungszapfen (10) starr verbunden ist,
-daß der Nahsteuerstand (12) über einen Hebel (13) einwirkt, der einen Gelenkpunkt (18) aufweist, und
-daß schließlich das mechanische Element (17), das gleichzeitig die Übertragung und das Kuppeln herbeiführt, als in ihrer Länge veränderbare Stange (17) ausgebildet ist, deren eines Ende sich in üblicher Weise um den Gelenkpunkt (18) dreht, während ihr als Gabel (19) mit seitlicher Öffnung ausgeführtes anderes Ende sich um den Betätigungszapfen (10) in der Weise dreht, daß normalerweise die Übertragung zwischen dem Zapfen (10) und dem Gelenkpunkt (18) erfolgt, während die Entkupplung durch Schwenken der Stange (17) um den Gelenkpunkt (18) und Trennung des gabelförmigen zweiten Endes (19) von dem Betätigungszapfen (10) dank der seitlichen Gabelöffnung möglich ist.

3. Vorrichtung nach Anspruch 2, dadurch gekennzeichnet, daß der Nahtsteuerstand (12) einen ersten Hebel (13) sowie einen zweiten Hebel (14) aufweist, die um die gleiche Achse (15) drehbar und mittels einer mechanischen Kupplungsvorrichtung miteinander kuppelbar sind, wobei der erste Hebel (13) den Gelenkpunkt (18) des ersten Endes der Stange (17) enthält, während eine Verlängerung (40) des ersten Hebels (13) die Hilfssteuerung bildet,
-daß der Steuerstand (24) einen dritten Hebel (27) und einen vierten Hebel (29) aufweist, die um ein und dieselbe Achse (28) schwenkbar und durch eine Magnetkupplung (39) miteinander kuppelbar sind, wobei der dritte Hebel mit dem zweiten Hebel (14) mechanisch mittels eines Kugelantriebs (23) unter Einschaltung von Schieberelementen (25, 22) und Schwingarmen (26, 21) verbunden ist, während gleichzeitig der dritte Hebel (27) mit einem handbetätigten Hauptbedienungshebel (32) und einem Gegengewicht (35) für die Stopfenstange (4) verbunden ist, und
-daß der vierte Hebel (29) von einem elektrischen Arbeitszylinder (37) betätigt wird, der durch die genannte elektronische Vorrichtung gespeist wird und dessen Inbetriebsetzung gleichzeitig mit der Erregung der Magnetkupplung (39) die Fernsteuerung des Metallschmelzespiegels in einem Aufnahmekristallisator (3) ermöglicht.

## Claims

1. A device for adjusting the flow of a tundish in a continuous casting installation by servo-control by the level of the metal bath in the receiving mould by means of a known electronic optical device actuating a servo-control ram with manual control in parallel, characterized in that it comprises:
a) on the tundish a purely mechanical mechanism (11) operating the stopper,
b) at a position near the pouring station (11), a purely mechanical proximity control station (12),
c) remote from the above, a remote control console (24) comprising both the manual control (32) and the servo-control ram (37) control acting through one single remote mechanical transmission (23) on the proximity control station (12),
d) an additional emergency manual control (40) designed to act directly on the proximity control station (12) and, finally,
e) a mechanical component (17) providing both
-the transmission to the operating mechanism (11) of the movement produced at the proximity control station (12) by the said ram (37), by the said remote manual control (32) or by the said emergency manual control (40) as the case may be,
-rapid coupling and uncoupling of the two assemblies (11, 12) connected by this transmission.

2. The device according to claim 1, characterized in that
-the said operating mechanism (11) comprises a vertical rack (6) and pinion (8) device, with the said rack (6) being connected by means of a cross member (5) to the stopper rod (4) whilst the said pinion (8) is fixed to a crank (9) with drive crank pin (10).
-the proximity control station (12) acts through a lever (13) having a hinge point (18),
-finally, the said mechanical component (17) providing both the transmission and the coupling is made up of a link (17) which can be adjusted in length and which has a first end hinged in conventional manner on the said hinge point (18) and a second end, shaped like a fork (19) with a side opening, hinging on the said drive crank pin (10) in such a way as to provide in a normal way the transmission between the said crank pin (10) and the said hinge point (18), whilst uncoupling is performed by swivelling the link (17) round the hinge point (18) and separating the said fork-shaped second end (19) and the said drive crank pin (10) using the said side opening.

3. The device according to claim 2, characterized in that the proximity control station (12) comprises a first lever (13) and a second lever (14) hinged round the same pin (15) which can be coupled together by a mechanical coupling device (16), with the first lever (13) bearing the hinge point (18) of the said first end of the link (17) whilst an extension (40) of the first lever (13) forms the emergency control,
-in that the control console (24) comprises a third (27) and a fourth (29) lever hinged round the same hingepin (28) which can be coupled together by an electromagnetic clutch (39), the third lever (27) being connected mechanically to the second lever (14) by means of sliding end pieces (25, 22) and links (26, 21) at the same time as being connected (this third lever (27)) to a main manual control lever (32) and to a counterweight (35) to balance the stopper rod (4) and
-in that the fourth lever (29) is operated by an electric ram (37), fed by the said electronic device and the operation of which simultaneously with energization of the said electromagnetic clutch (39) makes it possible to operate remote control of the level of the metal bath in the receiving mould (3).
